# EUROPÄISCHE PATENTSCHRIFT

(11) **EP 0 276 745 B1**
(45) Veröffentlichungstag und Bekanntmachung des Hinweises auf die Patenterteilung: **23.01.1991**
(21) Anmeldenummer: 88100782.7
(22) Anmeldetag: 20.01.1988
(51) Int. Cl.: B41F 7/12, B41F 13/00, B41F 13/46

(54) **Für fliegenden Plattenwechsel geeignetes Druckwerk**
Printing unit suitable for the quick exchange of printing plates
Elément d'impression à changement rapide de clichés

(30) Priorität: 24.01.1987 DE 3702071
(43) Veröffentlichungstag der Anmeldung: 03.08.1988
(73) Patentinhaber: M.A.N.-ROLAND Druckmaschinen Aktiengesellschaft, 63012 Offenbach (DE)
(72) Erfinder: Knauer, Peter, D-8852 Rain am Lech (DE)

(56) Entgegenhaltungen:
- DE-A- 3 313 219
- DE-C- 3 510 822

## Beschreibung

Die Erfindung betrifft ein für fliegenden Plattenwechsel geeignetes Druckwerk einer Rollenoffset-Rotationsdruckmaschine mit mindestens zwei wechselweise oder gleichzeitig an eine gegengestützte Bedruckstoffbahn anstellbaren, je aus einem Plattenzylinder und einem Gummituchzylinder bestehenden Druckeinheiten, die zur Erzeugung von Schön- und Widerdruck auf der hierfür zwischen den Gummituchzylindern hindurchgeführten Bedruckstoffbahn auch gegeneinander anstellbar sind.

Ein solches Druckwerk ist aus der DE-PS 35 10 822 bekannt. Bei diesem wird im Falle des Druckens mit gegeneinandergestellten Gummituchzylindern der gemeinsame, in diesem Fall nicht benötigte Gegendruckzylinder als Papierleitwalze verwendet. Durch die Berührung mit dem Gegendruckzylinder kann es auf der zuvor vom einen Gummituchzylinder bedruckten Seite der Papierbahn dabei zu einem Abschmieren der Farbe kommen.

Aufgabe der Erfindung ist es, ein gattungsgemäßes Druckwerk derart weiterzubilden, daß beim Schön- und Widerdruck ein Abschmieren von Farbe wirksam verhindert wird.

Diese Aufgabe wird durch die Anwendung der Merkmale des Kennzeichens des Patentanspruches 1 gelöst.⁻ Dadurch, daß jedem Gummituchzylinder ein eigener Gegendruckzylinder zugeordnet ist und die beiden Gegendruckzylinder voneinander beabstandet sind, wird zwischen beiden Gegendruckzylinder der Weg für eine berührungsfreie Führung der Bedruckstoffbahn bis zu einem nachgeordneten Druckwerk frei. Das erfindungsgemäße Druckwerk ist damit sowohl als Eindruckwerk für fliegenden Plattenwechsel als auch als normales Druckwerk zur Erstellung von zweifarbigem Schöndruck oder von einem qualitativ hochwertigen Schön- und Widerdruck einsetzbar.

Nachstehend ist ein Ausführungsbeispiel der Erfindung anhand der Zeichnungen beschrieben. Dabei zeigt
Fig. 1 eine schematische Darstellung der Zylinderkonfiguration beim Aufbringen von zweifarbigem Schöndruck,
Fig. 2 einen Teillängsschnitt durch die Antriebsseite bei der Produktion gemäß Fig. 1.
Fig. 3 eine schematische Darstellung der Zylinderkonfiguration beim Eindruck durch eine erste Druckeinheit,
Fig. 4 einen Teillängsschnitt durch die Antriebsseite bei der Produktion gemäß Fig. 3,
Fig. 5 eine schematische Darstellung der Zylinderkonfiguration beim Eindruck durch eine zweite Druckeinheit,
Fig. 6 einen Teillängsschnitt durch die Antriebsseite bei der Produktion gemäß Fig. 5,
Fig. 7 eine schematische Darstellung der Zylinderkonfiguration beim Schön- und Widerdruck,
Fig. 8 einen Teillängsschnitt durch die Antriebsseite bei der Produktion gemäß Fig. 7.

Eine erste Druckeinheit des erfindungsgemäßen Druckwerkes setzt sich aus einem Plattenzylinder 1, dem ein nicht dargestelltes Farbwerk und ein Feuchtwerk zugeordnet sind, und einem an diesen angestellten Gummituchzylinder 2 zusammen. Der Gummituchzylinder 2 ist so gelagert, daß er entweder an einen Gegendruckzylinder 3 anstellbar oder von diesem abstellbar ist.

Mit einem Gummituchzylinder 4 einer zweiten Druckeinheit wirkt ein Plattenzylinder 5 zusammen, der durch ein nicht dargestelltes Farbwerk und Feuchtwerk mit Druckfarbe und Wasser versorgt wird. Der Gummituchzylinder 4 ist so gelagert, daß er an den ersten Gummituchzylinder 2 oder an einem weiteren Gegendruckzylinder 6 anstellbar oder in einer Mittelstellung von beiden abstellbar ist. Die beiden Gegendruckzylinder 3 und 6 sind unverstellbar im Maschinengestell in einem Abstand gelagert, der das unbeninderte HindurchfütiT'en einer Bedruckstoffbahn 7' auch unter Berücksichtigung von eventuell auftretenden Schwingungen der Bahn gestattet.

Die Bedruckstoffbahn 7 wird-wie in Fig. 1 dargestellt-bei zweifarbigem Schöndruck um beide Gegendruckzylinder 3 und 6 herumgeführt. Dabei wird vom Gummituchzylinder 4 die erste Druckfarbe im Zusammenwirken mit dem Gegendruckzylinder 6 und vom Gummituchzylinder 2 die zweite Druckfarbe im Zusammenwirken mit dem Gegendruckzylinder 3 aufgebracht. Bei wechselweisem Anstellen jeweils eines der Gummituchzylinder 2, 4 an den diesem zugeordnetem Gegendruckzylinder 3 bzw. 6 (siehe Fig. 3 und 5) ist bei dieser Bahnführung die Erstellung wechselnder Eindrucke möglich.

Bei der in Fig. 7 dargestellten Konfiguration ist der zweite Gummituchzylinder 4 vom ihm zugeordneten Gegendruckzylinder 6 abgestellt und an den ersten Gummituchzylinder 2 angestellt. Eine mit 7' bezeichnete Bedruckstoffbahn wird zwischen den beiden Gummituchzylindern 2 und 4 hindurchgeführt und von diesen beidseitig im Schön- und Widerdruck bedruckt. Die Bedruckstoffbahn 7' wird anschließend zwischen den beiden Gegendruckzylindern 3 und 6 hindurch berührungsfrei einem folgenden Druckwerk oder, falls keine weiteren Farben mehr aufgebracht werden sollen, den sonstigen nachgeschalteten Aggregaten, wie zum Beispiel einem Trockenwerk, zugeführt.

Zur Realisierung der vorstehend beschriebenen Produktionsarten mit einer einzigen, vom Hauptantrieb abzweigenden Krafteinleitungsstelle ist das im folgenden beschriebene, in den Fig. 2, 4, 6 und 8 dargestellte Getriebe geeignet. Die erforderlichen, in drei parallelen vertikalen Ebenen nebeneinander auf derselben Maschinenseite angeordneten Zahnräder wurden der besseren Übersichtlichkeit halber mit den gleichen Bezugszahlen wie die Zylinder, auf deren Wellen sie angeordnet sind, bezeichnet und zur Unterscheidung mit einem ihrer Ebene entsprechenden Index versehen. Dabei liegt die mit einem Strich ' indizierte Ebene dem Zylinderende am nächsten, woran sich die mit zwei " und mit drei Strichen "' indizierten Ebenen nach außen anschließen.

Die verwendeten Zahnräder sind alle schrägverzahnt und entsprechen bezüglich ihres Teilkreisdurchmessers dem Durchmesser des Zylinders, auf dessen Welle sie sich befinden. Um bei bestimmten Zahnradpaaren eine Kraftübertragung zu ermöglichen und diese bei anderen durch fehlende Flankenberührung auszuschließen, weisen einige der Räder eine positive oder negative Profilverschiebung auf, was in den Fig. 2, 4, 6 und 8 durch eine "+" oder ein "-" Zeichen zum Ausdruck kommt.

Die Darstellung in den Fig. 2, 4, 6 und 8 entsteht durch einen Schnitt gemäß der in Fig. 1 dargestellten Schnittlinie mit einem anschließenden Klappen in eine Projektionsebene.

Mit einem vom Hauptantrieb der Druckmaschine abzweigenden Ritzel 8 stehen ein auf der Welle des ersten Gegendruckzylinder§ 3 angeordnetes Zahnrad 3' und ein auf der Welle des zweiten Gegendruckzylinders 6 angeordnetes Zahnrad 6' in ständigem Eingriff. Auf der Welle des ersten Gegendruckzylinders 3 ist außerdem ein mit negativer Profilversrhiebung versehenes Zahnrad 3"' frei drehbar angeordnet, das durch eine Kupplung 9 mit dieset Welle verbunden werden kann. Mit diesem Zahnrad 3"' kämmt ein mit positiver Profilverschiebung versehenes, auf der Welle des ersten Gummituchzylinders 2 angeordnetes Zahnrad 2"'. Dieses steht im Eingriff mit einem mit negativer Profilverschiebung ausgestatteten Zahnrad 1"' auf der Welle des Plattenzylinders 1 und außerdem mit einem ebenfalls mit negativer Profilverschiebung versehenen Zahnrad 4"' auf der Welle des zweiten Gummituchzylinders 4. Dieser letztgenannte Zahneingriff ist in den Fig. 2, 4, 6 und 8 durch eine zusätzliche, den Kraftfluß zwischen beiden Zahnrädern verdeutlichende gestrichelte Linie dargestellt.

Auf der Welle des zweiten Gegendruckzylinders 6 ist außer dem bereits erwähnten Zahnrad 6' ein weiteres Zahnrad 6" frei drehbar gelagert, welches über eine Kupplung 10 mit dieser Welle verbunden werden kann. Mit diesem, eine negative Profilverschiebung aufweisenden Zahnrad 6" steht ein mit positiver Profilverschiebung ausgestattetes Zahnrad 4" auf der Welle des zweiten Gummituchzylinders 4 im Eingriff. Das weiterhin auf dieser Welle frei drehbar gelagerte Zahnrad 4"' kann durch eine Kupplung 11 mit jener verbunden werden. Mit dem Zahnrad 4" steht ein mit negativer Profilverschiebung ausgestattetes Zahnrad 5" auf der Welle des Plattenzylinders 5 im Eingriff.

In Fig. 2 sind zum zweifarbigen Schöndruck der Gummituchzylinder 2 an den Gegendruckzylinder 3 und der Gummituchzylinder 4 an den Gegendruckzylinder 6 angestellt. Der Kraftfluß teilt sich vom Ritzel 8 ausgehend in zwei Stränge auf. Der obere Strang treibt über das Zahnrad 3' den Gegendruckzylinder 3, über dessen geschlossene Kupplung 9 und das Räderpaar 3"', 2"' den ersten Gummituchzylinder 2 sowie über das Räderpaar 2"', 1"' den zugehörigen Plattenzylinder 1. Im unteren Strang wird über das Zahnrad 6' zunächst der Gegendruckzylinder 6, weiter über die geschlossene Kupplung 10 und das Räderpaar 6", 4" der zweite Gummituchzylinder 4 und über das Räderpaar 4", 5" der zugehörige Plattenzylinder 5 angetrieben. Eine Rückwirkung von der Welle des ersten Gummituchzylinders 2 auf die Welle des zweiten Gummituchzylinders 4 durch die im Eingriff stehenden Zahnräder 2"' und 4"' wird durch die geöffnete Kupplung 11 vermieden.

In Fig. 4 ist beim Eindruck durch die obere Druckeinheit der erste Gummituchzylinder 2 an den Gegendruckzylinder 3 angestellt. Der zweite Gummituchzylinder 4 befindet sich in seiner Mittelstellung. Im oberen Strang des Antriebs erfolgt die Kraftübertragung wie im vorhergehenden Absatz beschrieben. Im unteren Strang wird durch das Räderpaar 8, 6' nur der Gegendruckzylinder 6 angetrieben. Die geöffnete Kupplung 10 unterbindet die weitere Kraftübertragung. Da über die geöffnete Kupplung 11 auch keine Rückwirkung von der Welle des ersten Gummituchzylinders 2 auf die Welle des zweiten Gummituchzylinders 4 möglich ist, steht die untere Druckeinheit still und kann für einen folgenden Eindruck vorbereitet werden.

In Fig. 6 wird beim Eindruck der unteren Druckeinheit der erste Gummituchzylinder 2 vom Gegendruckzylinder 3 abgestellt und der zweite Gummituchzylinder 4 an den Gegendruckzylinder 6 angestellt. Der Antrieb pflanzt sich im oberen Strang durch die geöffnete Kupplung 9 nur über das Räderpaar 8, 3' bis zur Welle des Gegendruckzylinders 3 fort. Im unteren Strang wird über das Räderpaar 8, 6' der Gegendruckzylinder 6, über die geschlossene Kupplung 10 und das Räderpaar 6", 4" der Gummituchzylinder 4 sowie über das Räderpaar 4", 5" der zugehörige Plattenzylinder 5 angetrieben. Die Kupplung 11 ist geöffnet, damit über das Räderpaar 4"', 2"' keine Rückwirkung zur oberen Druckeinheit erfolgt und dort bei Stillstand desselben ein folgender Eindruck vorbereitet werden kann.

In Fig.. 8 ist beim Aufbringen von Schön- und Widerdruck der zweite Gummituchzylinder 4 an den ersten Gummituchzylinder 2 angestellt, wobei letzterer aus Antriebsgründen an dem ihm zugeordneten Gegendruckzylinder 3 in Anlage bleibt. Um eine gegenüber den bisher beschriebenen Produktionsarten notwendige Drehrichtungsumkehr der Zylinder 4, 5 der unteren Druckeinheit zu erreichen, erfolgt der Antrieb dieser Zylinder nunmehr bei geöffneter Kupplung 10 vom oberen Antriebsstrang aus über das Räderpaar 2"', 4"', die geschlossene Kupplung 11 und das Räderpaar 4", 5". Der Gegendruckzylinder 6 läuft leer mit, was aufgrund des Abstandes der beiden Gegendruckzylinder zu der zwischen ihnen hindurchgeführten Bedruckstoffbahn 7' ohne Belang ist.

Die Notwendigkeit, die Zahnräder 1'" und 5"-wie in den Fig. 2, 4, 6 und 8 dargestellt--überbreit auzulegen, steht im Zusammenhang mit der von diesen ausgehenden weiteren Kraftübertragung an die nicht dargestellten Farb- und Feuchtwerke. Die Anwendung von negativer bzw. positiver Profilverschiebung bei einigen Zahnrädern ist wiederum eine Folge aus dieser Überbreite der Zahnräder 1'" und 5".

An den Zahnrädern 1"' und 5" der Plattenzylinder 1 und 5 greifen außerdem die Antriebsritzel von hier nicht dargestellten, aus der DE-PS 35 10 822 bekannten Beschleunigungsmotoren an, die bei wechselndem Eindruck die jeweils abgeschaltete und für einen neuen Eindruck vorbereitete Druckeinheit vor deren Zuschaltung auf Maschinendrehzahl beschleunigen.

Das Getriebe kann sehr schmal gebaut und daher auf einer Maschinenseite untergebracht werden. Montage und Wartungsfreundlichkeit wurden durch die ausschließlich an den Wellenenden plazierten Kupplungen verbessert.

## Patentansprüche

1. Für fliegenden Plattenwechsel geeignetes Druckwerk einer Rollenoffset- Rotationsdruckmaschine mit mindestens zwei wechselweise oder gleichzeitig an eine gegengestützte Druckträgerbahn anstellbaren, je aus einem Plattenzylinder und einem Gummituchzylinder bestehenden Druckeinheiten, die zur Erzeugung von Schön-und Widerdruck auf der hierfür zwischen den Gummituchzylindern hindurchgeführten Bedruckstoffbahn auch gegeneinander anstellbar sind, dadurch gekennzeichnet, daß der Gummituchzylinder (2) der ersten Druckeinheit zum Aufbringen eines Schöndruckes an einen ersten Gegendruckzylinder (3), der Gummituchzylinder (4) der zweiten Druckeinheit zum Aufbringen eines Schöndruckes an einen zweiten Gegendruckzylinder (6) anstellbar ist und beide Gegendruckzylinder (3, 6) zur Hindurchführung der Bedruckstoffbahn (7') beim Aufbringen von Schön- und Widerdruck durch die aneinandergestellten Gummituchzylinder (2, 4) voneinander beabstandet sind.

2. Druckwerk nach Anspruch 1, dadurch gekennzeichnet, daß beide Gegendruckzylinder (3, 6) sowie die Gummituchzylinder (2, 4) und Plattenzylinder (1, 5) beider Druckeinheiten von einem einzigen, mit dem Hauptantrieb in Verbindung stehenden Ritzel (8) antreibbar sind.

3. Druckwerk nach Anspruch 2, dadurch gekennzeichnet, daß das Ritzel (8) mit auf den Wellen der Gegendruckzylinder (3, 6) fest angeordneten Zahnrädern (3', 6') kämmt.

4. Druckwerk nach Anspruch 2 und 3, dadurch gekennzeichnet, daß auf den Wellen der Gegendruckzylinder (3, 6) weitere Zahnräder (3"', 6") angeordnet sind, mit denen auf den Wellen der Gummituchzylinder (2, 4) angeordnete Zahnräder (2"', 4") kämmen, über die überbreite, auf den Wellen der Plattenzylinder (1, 5) angeordnete Zahnräder (1"', 5") direkt antreibbar sind.

5. Druckwerk nach einem der vorhergehenden Ansprüche, dadurch gekennzeichnet, daß der Gummituchzylinder (4) der zweiten Druckeinheit auf seiner Welle zwei Zahnräder (4", 4"') trägt, von denen entweder das erste, fest mit dieser Welle verbundene Zahnrad (4") über das auf der Welle des Gegendruckzylinders (6) angeordnete, durch eine Kupplung (10) kraftschlüssig mit dieser verbindbare Zahnrad (6") oder das zweite, über eine Kupplung (11) mit der Welle des Gum mituchzylinders (4) kuppelbare Zahnrad (4"') über eine Verzahnung mit einem auf der Welle des anderen Gummituchzylinders (2) angeordneten Zahnrad (2"') in jeweils entgegengesetzter Drehrichtung antreibbar ist.

6. Druckwerk nach einem der vorhergehenden Ansprüche, dadurch gekennzeichnet, daß alle für den Antrieb erforderlichen Zahnräder (1 "', 2"', 3', 3"', 4", 4"', 5", 6', 6", 8) und Kupplungen (9, 10, 11) auf einer Seite der Druckmaschine angeordnet sind.

7. Druckwerk nach einem der vorhergehenden Ansprüche, dadurch gekennzeichnet, daß alle Kupplungen (9; 10; 11) außen an den Wellenenden angeordnet sind.

8. Druckwerk nach einem der vorhergehenden Ansprüche, dadurch gekennzeichnet, daß die Teilkreisdurchmesser aller Zahnräder (1"', 2"', 3', 3"', 4", 4"' 5", 6', 6") dem Außendurchmesser des Zylinders (1, 2, 3, 4, 5, 6) entsprechen, auf dessen Welle sie angeordnet sind und daß die Zahnräder (1"', 3"', 4"', 5", 6") eine negative Proilverschiebung, die Zahnräder (2"', 4") dagegen eine positive Profilverschiebung aufweisen.

## Revendications

1. Groupe d'impression à changement rapide de clinchés d'une rotative offset à bobines, avec au moins deux unités d'impression constituées chacune d'un cylindre de cliché et d'un cylindre de blanchet, qui peuvent être engagées alternativement ou simultanément contre une bande soutenue de support d'impression, et qui peuvent également être engagées l'une contre l'autre pour produire une impression recto-verso sur la bande de matériau à imprimer qui est, à cet effet, passée entre les cylindres de blanchets, caractérisé en ce que le cylindre de blanchet (2) de la première unité d'impression peut, pour appliquer une impression du recto, être engagé contre un premier cylindre de contre-pression (3), le cylindre de blanchet (4) de la deuxième unité d'impression peut, pour appliquer une impression du recto, être engagé contre un deuxième cylindre de contre-pression (6), et les deux cylindres de contre-pression (3, 6) sont distants l'un de l'autre afin de faire passer entre eux la bande de matériau à imprimer (7') lors de l'application d'une impression recto-verso par les cylindres de blanchets (2, 4) engagés l'un contre l'autre.

2. Groupe d'impression selon la revendication 1, caractérisé en ce que les deux cylindres de contre-pression (3, 6) ainsi que les cylindres de blanchets (2, 4) et les cylindres de clichés (1, 5) des deux unités d'impression peuvent être entraînés par un unique pignon (8) qui est relié à l'entraînement principal.

3. Groupe d'impression selon la revendication 2, caractérisé en ce que le pignon (8) s'engrène avec des roues dentées (3', 6') montées fixement sur les arbres des cylindres de contre-pression (3, 6).

4. Groupe d'impression selon les revendications 2 et 3, caractérisé en ce que d'autres roues dentées (3"', 6") sont montées sur les arbres des cylindres de contre-pression (3, 6), avec lesquelles s'engrènent des roues dentées (2"', 4") montées sur les arbres des cylindres de blanchets (2, 4), par l'intermédiaire desquelles peuvent être directement entraînées des roues dentées à sur- largeur (1"', 5") montées sur les arbres des cylindres de clichés (1, 5).

5. Groupe d'impression selon l'une des revendications précédentes, caractérisé en ce que le cylindre de blanchet (4) de la deuxième unité d'impression porte sur son arbre deux roues dentées (4", 4"'), dont soit la première roue dentée (4"), assemblée fixement à cet arbre, peut être entraînée dans le sens de rotation opposé par la roue dentée (6") qui est montée sur l'arbre du cylindre de contre-pression (6) et qui peut être assemblée en adhérence à ce dernier par un accouplement (10), soit la deuxième roue dentée (4"'), qui peut être accouplée par un accouplement (11) à l'arbre du cylindre de blanchet (4), peut être entraînée dans le sens de rotation opposé, par l'intermédiaire d'une denture, par une roue dentée (2"') montée sur l'arbre de l'autre cylindre de blanchet (2).

6. Groupe d'impression selon l'une des revendications précédentes, caractérisé en ce que toutes les roues dentées (1"', 2"', 3', 3"', 4", 4"', 5", 6', 6", 8) et les accouplements (9, 10, 11) sont disposés sur un même côté de la machine d'impression.

7. Groupe d'impression selon l'une des revendications précédentes, caractérisé en ce que tous les accouplements (9, 10, 11) sont disposés extérieurement sur les extrémités des arbres.

8. Groupe d'impression selon l'une des revendications précédentes, caractérisé en ce que les diamètres primitifs de référence de toutes les roues dentées (1"', 2"', 3', 3"', 4", 4"', 5", 6', 6") correspondant au diamètre extérieur du cylindre (1, 2, 3, 4, 5, 6) sur l'arbre duquel elles sont montées, et en ce que les roues dentées (1"', 3"' 4"', 5", 6") présentent un déport de profil négatif, tandis que les roues dentées (2"', 4") présentent un déport de profil positif.

## Claims

1. Printing unit in a web-fed offset rotary printing machine suitable for flying plate exchange, having at least two printing units each comprising a plate cylinder and a rubber blanket cylinder which can be set alternately or simultaneously on a counter-supported print carrier web, which units can also be set against each other to produce recto and verso print on the printed material web guided between the rubber blanket cylinders for this purpose, characterised in that the rubber blanket cylinder (2) of the first printing unit can be set against a first impression cylinder (3) to apply a verso print, the rubber blanket cylinder (4) of the second printing unit can be set against a second impression cylinder (6) to apply a verso print and both impression cylinders (3, 6) are spaced apart for guiding the printed material web (7') through when verso and recto print are applied by the juxtaposed rubber blanket cylinders (2, 4).

2. Printing unit according to Claim 1, characterised in that both impression cylinders (3, 6) and the rubber blanket cylinders (2, 4) and plate cylinders (1, 5) of both printing units can be driven by a single pinion (8) connected to the main drive.

3. Printing unit according to Claim 2, characterised in that the pinion (8) mates with gear wheels (3', 6') fixedly arranged on the shafts of the impression cylinders (3, 6).

4. Printing unit according to Claim 2 and 3, characterised in that further gear wheels (3"', 6") are arranged on the shafts of the impression cylinders (3, 6), and mating with these gear wheels and arranged on the shafts of the rubber blanket cylinders (2, 4) are gear wheels (2"', 4") by means of which extra wide gear wheels (1"', 5") arranged on the shafts of the plate cylinders (1, 5) can be directly driven.

5. Printing unit according to one of the preceding claims, characterised in that the rubber blanket cylinder (4) of the second printing unit carries on its shaft two gear wheels (4", 4"') of which either the first gear wheel (4"), firmly connected to this shaft, can be driven by means of the gear wheel (6"), arranged on the shaft of the impression cylinder (6), and connectable to this in force fit manner by means of a coupling (10), or the second gear wheel (4"') which can be coupled to the shaft of the rubber blanket cylinder (4) by means of a coupling (11) can be driven in the respective opposite direction of rotation by means of toothed engagement with a gear wheel (2"') arranged on the shaft of the other rubber banket cylinder (2).

6. Printing unit according to one of the preceding claims, characterised in that all the gear wheels (1"', 2"', 3', 3"', 4", 4"', 5", 6', 6", 8) and couplings (9, 10, 11) necessary for the drive are arranged on one side of the printing machine.

7. Printing unit according to one of the preceding claims, characterised in that all the couplings (9; 10; 11) are arranged on the outside on the ends of the shafts.

8. Printing unit according to one of the preceding claims, characterised in that the pitch diameters of all the gearwheels (1"', 2"', 3', 3"', 4", 4"', 5", 6', 6") correspond to the outer diameter of the cylinder (1, 2, 3, 4, 5, 6) on the shaft of which they are arranged and in that the gear wheels (1"', 3"', 4"', 5", 6") have a negative profile offset but the gear wheels (2"', 4") have a positive profile offset.
